# FASCICULE DE BREVET EUROPEEN

(11) **EP 1 513 745 B1**
(45) Date de publication et mention de la délivrance du brevet: **18.01.2006**
(21) Numéro de dépôt: 03760725.6
(22) Date de dépôt: 13.06.2003
(51) Int. Cl.: B65F 1/06, B65F 1/16, B65F 1/14

(54) **DISPOSITIF DE COLLECTE DE DECHETS**
ABFALLSAMMELVORRICHTUNG
WASTE COLLECTION DEVICE

(30) Priorité: 19.06.2002 FR 0207535
(43) Date de publication de la demande: 16.03.2005
(73) Titulaire: AA Management, 30280 Caveirac (FR)
(72) Inventeur: JURUS, Jean-Jacques, F-30280 Caveirac (FR)
(74) Mandataire: Domange, Maxime
(86) Numéro de dépôt international: PCT/FR2003/001777
(87) Numéro de publication internationale: WO 2004/000694

(56) Documents cités:
- WO-A-97/18992
- DE-A- 19 737 338
- US-A- 6 065 272
- US-A1- 2001 045 512
- US-A1- 2002 066 261
- PATENT ABSTRACTS OF JAPAN vol. 1998, no. 14, 31 décembre 1998 (1998-12-31) & JP 10 258902 A (MAACHIYANDAIJINGU MANAG:KK), 29 septembre 1998 (1998-09-29)

## Description

La présente invention concerne un dispositif de collecte de déchets comprenant un récipient dans lequel on met en place un sac poubelle en plastique.

Plus particulièrement la présente invention concerne un dispositif de collecte ou de conditionnement de déchets visant à faciliter et simplifier les opérations de collecte et de conditionnement de déchets dans un usage aussi bien ménagé que professionnel, et plus particulièrement d'améliorer le confort et l'hygiène de cette utilisation.

La présente invention concerne plus précisément un dispositif de collecte de déchets comprenant un récipient dans lequel on met en place un sac poubelle en plastique comprenant :
- un compartiment de stockage d'une enveloppe en forme de gaine ou chaussette destinée à constituer un sac réalisée dans un film plastique, ladite enveloppe étant contenue dans un compartiment de stockage, de préférence sous forme pliée, ledit compartiment étant situé dans la partie supérieure dudit récipient, de préférence à l'intérieur de celui-ci, et
- des moyens d'entraînement étant aptes à assurer le dévidement de ladite enveloppe depuis ledit compartiment de stockage à l'intérieur, de préférence jusqu'au fond, dudit récipient pour former un dit sac, et
- des moyens de scellage et de coupure, de préférence par thermoscellage et thermocoupure, de ladite enveloppe permettant de réaliser un dit sac à partir de ladite enveloppe sortant dudit compartiment, puis de fermer et de séparer du reste de ladite enveloppe, un dit sac une fois ce dernier remplit de déchets,
- ledit compartiment de stockage étant disposé de manière à définir un orifice central supérieur dudit récipient par lequel on peut introduire des déchets dans ledit sac.

Dans US 6 065 272, il est décrit un dispositif de collecte de déchets de ce type dans lequel les moyens d'entraînement sont des rouleaux tournants disposés l'un contre l'autre dans la région du centre du récipient en permanence. En effet, lesdits rouleaux viennent en appui en permanence contre la gaine plastique dévidée depuis le compartiment supérieur de stockage. Lorsqu'un déchet est largué à l'aplomb du récipient, lesdits rouleaux s'écartent l'un de l'autre au passage des déchets mais continuent à exercer une pression contre la gaine et les déchets de manière à entraîner concomitamment la gaine et les déchets. La pression constante des rouleaux sur la gaine permet un confinement permanent du récipient. Cependant, l'entraînement des déchets à l'intérieur du récipient est indissociable du dévidement de la gaine hors de son compartiment de stockage.

En fait, le dispositif décrit dans US 6065272 est plus particulièrement destiné à emballer des déchets de manière unitaire après les avoir entraînés et broyés individuellement, tout en dévidant la longueur d'une enveloppe nécessaire et suffisante pour constituer un emballage unitaire.

Ce dispositif n'est pas utilisable dans les applications qui n'autorisent pas le broyage ou la destructuration des déchets en cours de collecte dans le récipient, en particulier lorsque les déchets sont malodorants au contact mécanique avec lesdits déchets lors de leur collecte peut entraîner une augmentation des nuisances et constituer un inconvénient important.

Le dispositif selon l'invention permet donc la distribution d'un film plastique à l'intérieur dudit récipient, la réalisation en forme de sac et la mise en place au fond dudit récipient, et de manière automatique sans intervention manuelle d'un opérateur. Le film plastique en forme de chaussette, conditionné dans ledit récipient, permet la réalisation des sacs dont les fonds et le dessus peuvent être fermé à l'aide d'un dispositif de scellement de type créant une soudure notamment par thermoscellage ou tout autre procédé de scellement ou de coupure ayant la même fonction.

Le but de la présente invention est également de fournir un dispositif de collecte et de conditionnement de déchets qui évite tout contact desdits déchets avec des parties dudit dispositif autre que le dit sac poubelle en plastique. Un autre but est d'éviter au maximum toute propagation éventuelle des odeurs, voire d'autres émanations possibles, en provenance de l'intérieur d'un dit sac partiellement rempli de déchets avec l'extérieur.

Un autre objectif de la présente invention est de pouvoir rentabiliser au maximum la collecte et le conditionnement des déchets en permettant un remplissage optimum desdits sacs.

Un autre but de la présente invention est de fournir un dispositif de collecte et de conditionnement qui exclu toute manipulation manuelle des sacs et implique un fonctionnement au maximum automatisé.

Pour ce faire la présente invention fournit un dispositif de collecte de déchets comprenant un récipient dans lequel on met en place un sac poubelle en plastique du type décrit ci-dessus, caractérisé en ce que
- il comprend, en outre, des moyens de fermeture et ouverture dudit orifice central dans la partie supérieure dudit récipient par lequel on peut introduire des déchets dans ledit sac, l'ouverture dudit orifice central étant déclenché lorsqu'un objet tel qu'un déchet est détecté au-dessus dudit orifice central, et ledit orifice central étant maintenu fermé entre l'introduction de deux déchets, lesdits moyens de fermeture et d'ouverture dudit orifice central étant situés au-dessus desdits moyens d'entraînement, et
- lesdits moyens d'entraînement sont aptes à :
   - adopter une position de dégagement dans laquelle ils délimitent une ouverture de la bordure supérieure du sac permettant l'introduction de déchets sans contact avec la bordure supérieure ouverte de ladite enveloppe, et
   - se déplacer de manière à venir coincer ladite enveloppe de film plastique sortant dudit compartiment dans la région du centre dudit récipient pour permettre l'entraînement dudit sac, le cas échéant sa descente jusqu'au fond dudit récipient.

Plus particulièrement, lesdits moyens d'entraînement sont constitués par des premiers rouleaux situés dans ledit récipient dessous ledit compartiment de stockage, lequel dit compartiment de stockage disposé contre la périphérie intérieure dudit récipient de manière à définir un orifice central supérieur dudit récipient par lequel on peut introduire desdits déchets dans un dit sac, et lesdits premiers rouleaux sont aptes à se déplacer depuis deux bords opposés dudit récipient jusqu'à venir coincer ladite enveloppe de film plastique sortant dudit compartiment dans la région du centre dudit récipient, et permettre l'entraînement dudit sac et sa descente au fond dudit récipient par rotation desdits premiers rouleaux.

Plus particulièrement encore, lesdits premiers rouleaux sont disposés parallèlement et, horizontalement face à face, contre ou à proximité de deux bords opposés dudit récipient et sont aptes à être déplacés mécaniquement en translation horizontale dans une direction perpendiculaire à leurs axes horizontaux depuis une position de dégagement permettant l'introduction de déchets dans ledit sac à travers ledit orifice central ouvert sans contact avec la bordure supérieure dudit sac, jusqu'à une position rapprochée vers le centre dudit récipient dans laquelle ils viennent coincer ladite enveloppe et permettre l'entraînement et, le cas échéant, sa fermeture.

L'ouverture de l'enveloppe, selon la présente invention, est maximale lors de l'introduction des déchets dans le sac et les déchets ne rencontrent aucun obstacle lors de leur introduction dans le sac. En outre, les déchets ne sont soumis à aucune pression de contact avant un compactage ultérieur facultatif ne pouvant intervenir avant scellage de l'ouverture supérieure du sac une fois celui-ci rempli de déchets comme explicité ci-après.

Plus particulièrement lesdits moyens de scellage et de coupure, de préférence par thermoscellage et thermocoupure, permettent de réaliser les étapes suivantes comprenant :
- a) la fermeture de la bordure ouverte de ladite enveloppe en forme de chaussette sortant de son dit compartiment de stockage pour réaliser le fond d'un dit sac avant sa descente au fond dudit récipient, et
- b) la fermeture d'un sac complètement ou partiellement rempli de déchets, notamment lorsque le sac est mis en place au fond du récipient, et
- c) de préférence, la séparation d'un dit sac après sa dite fermeture par scellage en réalisant une coupure de ladite enveloppe de film plastique au-dessus de la zone correspondant à la fermeture par scellage de la bordure supérieure dudit sac rempli, et
- d) de préférence, la réalisation d'un percement partiel de la bordure supérieure d'un dit sac au-dessus de la dite zone de fermeture, notamment la ligne de fermeture, de manière à constituer une poignée du sac rempli à évacuer, et
- e) la fermeture par thermoscellage de l'extrémité inférieure de la bordure de l'enveloppe sortant dudit compartiment au-dessus de la zone correspondant à ladite coupure de séparation mentionnée à l'étape c), notamment la ligne de coupure, ou le cas échéant au-dessus de ladite poignée mentionnée à l'étape d).

De façon avantageuse lesdits moyens d'entraînement et lesdits moyens de scellage et coupure sont situés dans la partie supérieure dudit récipient et sont aptes à coopérer de manière à pouvoir réaliser le scellage dudit film plastique pour réaliser la fermeture d'un fond d'un dit sac selon lesdites étapes a) et e), avant la descente dudit sac au fond dudit récipient, et le cas échéant après ou concomitamment à ladite fermeture de la bordure supérieure d'un dit sac rempli selon l'étape b), et le cas échéant après lesdites coupures des étapes c) et d).

Dans un mode préféré de réalisation lesdits moyens de thermoscellage et thermocoupure sont aptes à réaliser lesdites étapes a) à e) concomitamment, et comprennent de préférence deux plaques de thermoscellage disposées face à face parallèlement et aptes à se déplacer depuis deux bords opposés dudit récipient jusqu'à venir dans la région du centre dudit récipient en coinçant ladite enveloppe de film plastique entre les deux dites plaques de thermoscellage et de thermocoupure.

Plus particulièrement, lesdites plaques de thermoscellage et thermocoupure sont disposées dessous lesdits premier rouleaux d'entraînement respectivement, et sont aptes à coopérer avec ces derniers de manière à ce que lorsque les deux dits premier rouleaux d'entraînement sont actionnés en rotation de façon à permettre la mise en place dudit sac au fond dudit récipient, lesdites plaques de thermoscellage et thermocoupure sont en position écartées pour laisser un passage et permettre la descente dudit sac entre elles.

Plus particulièrement, lesdites plaques de thermoscellage et thermocoupure sont disposées dessous respectivement lesdits premier rouleaux d'entraînement et solidaires de ces derniers, lesdits premier rouleaux étant montés de manière flexible de manière que lorsqu'ils sont en position de coincement d'une dite enveloppe de film, il est encore possible de rapprocher lesdites plaques de thermoscellage et de thermocoupure l'une contre l'autre au centre dudit récipient pour réaliser ledit thermoscellage et la dite thermocoupure de ladite enveloppe coincée entre les deux dites plaques.

Selon une autre caractéristique avantageuse de la présente invention le dispositif comprend des moyens de compactage aptes à appliquer une pression sur le film constitutif du sac une fois celui ci partiellement ou totalement rempli de déchets depuis l'extérieur du sac.

Ces moyens de compactage rentrent en action après introduction du déchet dans le sac et juste avant le scellage de l'ouverture du sac et sont donc dissociés ou indépendants des moyens d'entraînement de l'enveloppe.

Le dispositif de compactage permet de réduire le volume des déchets à l'intérieur du sac et donc de réduire la consommation de sac et d'augmenter le temps d'utilisation d'un sac et donc de réduire le nombre de changement de sac. Ces moyens de compactage sont facultatifs, de même ils peuvent être actionnés manuellement mais de préférence ils se déclenchent automatiquement.

Plus particulièrement, lesdits moyens de compactages comprennent des barres de compactages pivotantes situées dessous lesdits moyens de thermoscellage et thermocoupure et aptes à pivoter depuis une position de repos dans laquelle lesdites barres sont disposées respectivement contre des bords opposés dudit récipient, jusqu'à une position inclinée obtenue par pivotement autour d'un axe de rotation situé à leur extrémité inférieure laquelle est fixée solidairement contre lesdits bords opposés respectivement dudit récipient, jusqu'à ce que l'extrémité supérieure desdites barres arrivent dans la région du centre dudit récipient.

De préférence, la mise en action desdits moyens de compactage est commandée automatiquement à l'aide d'un capteur ou d'une cellule photoéclectrique dès qu'un dit sac est plus qu'à moitié rempli et de préférence, après chaque nouvelle introduction de déchets dans ledit sac, puis, lorsque ledit sac est entièrement rempli, lesdits moyens de compactages étant maintenus en position de compactage jusqu'à ce que ledit thermoscellage et ou dite thermocoupure pour la fermeture dudit sac plein et le cas échéant sa séparation soit achevée.

Avantageusement, lesdits bras de compactage comprennent des bandes souples ou semi-rigides tendues dans des cadres rigides de manière à ce que lorsque lesdites bandes de compactage rencontre ledit sac remplit avec lesdits déchets incompressibles, lesdites bandes de compactage se déforment en évitant ainsi le déchirement dudit sac plastique, et ledit pivotement desdites bandes de compactage, est interrompu lorsqu'il rencontre une résistance correspondant à une pression de compactage prédéterminée.

Selon une autre caractéristique avantageuse de la présente invention le dispositif comprend des moyens de fermeture et ouverture d'orifice central dans la partie supérieure dudit récipient par lequel on introduit des déchets dans ledit sac, lesdits moyens de fermeture et d'ouverture étant commandés automatiquement à l'aide d'un capteur ou d'une cellule photoélectrique de manière à maintenir ledit récipient fermé entre l'introduction de deux déchets et de manière à provoquer l'ouverture dudit orifice central lorsqu'un objet tel qu'un déchet est présenté au-dessus de l'emplacement correspondant audit orifice central.

Avantageusement encore, lesdits moyens de fermeture et ouverture comprennent une bande défilante enroulée entre deux second rouleaux disposés contre deux bords opposés dudit récipient au-dessus dudit compartiment de stockage, et le défilement de ladite bande étant obtenu par rotation desdits second rouleaux, et ladite bande défilante comprenant une entaille substantiellement de la forme dudit orifice central de sorte que lorsque ladite entaille coïncide avec ledit orifice central est en position d'ouverture permettant l'introduction dudit déchet, et lorsqu'une partie pleine de ladite bande recouvre complètement ledit orifice central supérieur, ledit récipient est en position de fermeture assurant le confinement desdits déchets à l'intérieur dudit récipient.

Selon une autre caractéristique avantageuse de la présente invention, ledit sac est mis en place au fond dudit récipient à l'intérieur d'une caisse, ladite caisse étant solidaire d'une partie inférieure au moins d'un des bords dudit récipient et ladite caisse reposant sur des moyens de glissement permettant d'évacuer un dit sac en tirant ladite partie inférieure du bord du récipient solidaire de ladite caisse.

Selon une autre caractéristique avantageuse selon l'invention, le dispositif selon l'invention est caractérisé en ce qu'il est équipé de moyens électroniques permettant de commander et synchroniser les différentes étapes suivantes, en fonction des informations reçues desdits capteurs ou cellules photoélectriques :
La présente invention a également pour objet un procédé de collecte de déchets avec un dispositif selon l'invention.

Plus particulièrement le procédé de collecte de déchets selon l'invention en effectue les étapes successives suivantes :
1. on scelle et coupe ladite enveloppe pour former le fond d'un dit sac à l'aide desdits moyens de scellage et de coupure (10₁, 10₂),
2. on entraîne ledit sac à l'intérieur dudit récipient, de préférence au fond dudit récipient, à l'aide desdits moyens d'entraînement (6₁, 6₂), et
3. on positionne lesdits moyens d'entraînement (6₁, 6₂) en position de dégagement dans laquelle il délimite une ouverture de la bordure supérieure du sac permettant l'introduction de déchets, et
4. on effectue l'ouverture dudit orifice central (1₂) à l'aide desdits moyens de fermeture et d'ouverture (17, 18₁, 18₅) lorsqu'un déchet est détecté au-dessus dudit orifice central (1₂), et
5. on introduit ledit déchet à travers ledit orifice central (1₂) ouvert, ledit déchet étant recueilli au fond d'un dit sac, et
6. on effectue la fermeture dudit orifice central (1₂) à l'aide desdits moyens de fermeture et ouverture (17, 18₁, 18₅) dudit orifice central (1₂) immédiatement après l'introduction dudit déchet à travers ledit orifice central (1₂) ouvert de l'étape 2, et
7. on effectue, le cas échéant, ledit compactage dudit sac avec lesdits moyens de compactage (14₁, 14₂).
8. on effectue le scellage et la coupure de la bordure supérieure dudit sac une fois rempli de déchets à l'aide desdits moyens de scellage et coupure (10₁, 10₂), et
9. on évacue le cas échéant ledit sac plein hors dudit récipient.

D'autres caractéristiques et avantages de la présente invention apparaîtront à la lumière de la description détaillée qui va suivre faite en référence aux figures 1 à 8 dans lesquelles :
- La figure 1 représente une vue en perspective d'un dispositif de collecte de déchets selon l'invention,
- La figure 2 représente une vue en coupe médiane d'un dispositif de collecte selon l'invention comprenant un sac mis en place et à moitié rempli de déchets, les bras compacteurs étant en position au repos dégagés,
- La figure 3 représente une vue en coupe médiane d'un dispositif de collecte selon l'invention, le sac étant rempli au deux tiers et les bras de compactages étant mis en action de compactage,
- La figure 4 représente une vue en coupe médiane d'un dispositif de collecte selon l'invention dont le sac est plein, avec les bras de compactages en position de compactage et les plaques de thermoscellage en position de thermoscellage.
- Les figures 5 et 6 représentent chacune des deux plaques de thermoscellage et thermocoupure,
- La figure 7 représente la partie basse du dispositif en cours d'évacuation d'un sac plein, et la partie haute du dispositif avec son capot relevé.
- La figure 8 représente une vue des moyens d'ouverture / fermeture de l'orifice central dans la partie supérieure dudit récipient par lequel on introduit des déchets.

Le dispositif de collecte de déchets comprend un récipient 1 dans lequel on met en place un sac poubelle 2 en plastique caractérisé en ce qu'il comprend :
- des moyens d'entraînement (6₁, 6₂) d'une enveloppe (2₁) destinée à constituer un sac (2) plastique contenu dans un compartiment (4) situé dans la partie supérieure dudit récipient (1), et lesdits moyens d'entraînement (6₁, 6₂) assurant le dévidement dudit sac depuis ledit compartiment de stockage (4) jusqu'au fond (1₁) dudit récipient (1), et
- des moyens de scellage et de coupure (10₁, 10₂), de préférence par thermoscellage et thermocoupure, de ladite enveloppe sortant dudit compartiment (4), puis de fermer et de séparer du reste de ladite enveloppe, un dit sac (2) une fois ce dernier remplit de déchets (20).

Le dispositif de collecte de déchets selon l'invention comprend des moyens de compactage (14₁, 14₂) du sac renfermant des déchets et des moyens de fermeture et ouverture (17, 18₁-18₄) d'un orifice central par lequel on introduit les déchets par la partie supérieure du dispositif de collecte.

Plus précisément le dispositif de collecte de déchets selon la présente invention comprend un récipient rigide parallélépipédique 1 dans lequel on met en place une enveloppe en plastique 2 destinée à constituer un sac.

Le sac plastique 2 vient reposer au fond 1₁ du récipient 1 dans une caisse inférieure 3 qui assure son maintien et permet de contenir les déchets 20 en cas de déchirure du sac 2 et enfin permet l'évacuation du sac 2 comme il sera explicité plus loin.

Le récipient 1 comprend à sa partie supérieure un compartiment de stockage périphérique 4 reposant sur un cadre périphérique plat 5 formant support, ledit compartiment de stockage 4 servant à stocker un film en plastique 2, notamment de polyéthylène permettant la réalisation des sacs 2. Le film 2₁ est stocké sous forme d'une chaussette repliée dans ledit compartiment périphérique 4, lequel comporte une fente périphérique (non représentée) permettant son dévidement et la sortie du dit film sous forme de chaussette. On comprend que le compartiment périphérique 4 défini un orifice central 1₂ dans la partie supérieure du récipient 1 par lequel les déchets 20 sont introduits dans le sac 2 lorsque celui ci a été mis en place jusqu'au fond 1₁ du récipient 1.

Le récipient 1 est équipé à l'intérieur de moyens de mise en place du sac par déroulement du film plastique 2₁ hors de son compartiment 4, lesdits moyens sont constitués par deux dits premiers rouleaux d'entraînement 6₁, 6₂ qui sont disposés et fonctionnent de la manière suivante.

Lesdits premiers rouleaux 6₁, 6₂ sont disposés face à face le long de deux bords opposés 1₃, 1₄ dudit récipient 1, c'est à dire parallèlement l'un à l'autre. Ils peuvent tourner sur eux-mêmes autour de leur axe longitudinal qui constitue donc un axe de rotation. Ils sont aptes à être déplacés en translation dans une direction transversale, c'est à dire la direction perpendiculaire à leur axe, c'est à dire encore dans la direction des deux autres bords latéraux dudit récipient 1.

Lesdits premiers rouleaux d'entraînement du sac 6₁, 6₂ sont montés entre deux plaques de support latéral 7₁, 7₂ elles-mêmes montées dessous ledit cadre support 5. Lesdites plaques latérales 7₁, 7₂ sont disposées contre les deux bords opposés 1₃, 1₄ dudit récipient et sont reliées entre elles par des tiges transversales 8₁, 8₂ et 16₁, 16₂ disposées le long des deux autres bords opposés 15, 16 du récipient de manière à laisser dégagé ledit orifice central supérieur 1₂ défini par ledit compartiment 4. Ces tiges de guidages sont constituées par des vis sans fin sur lesquels peuvent se déplacer des chariots. Deux chariots 9ₜ, 9₂ se déplacent le long de chacune des premières tiges de guidages 8₁, 8₂ et sont solidaires chacun de l'extrémité desdits premiers rouleaux d'entraînement 6₁, 6₂ et permettent ainsi le déplacement desdits premiers rouleaux 6₁, 6₂ depuis les bords 1₃, 1₄ du récipient 1 vers le centre de celui ci de manière à venir ainsi pincer le film plastique 2 constitutif dudit sac. L'un au moins 6₁ desdits rouleaux d'entraînement est équipé d'un premier moteur 6₃ fixé à une de ses extrémités permettant sa rotation sur lui-même. Ledit premier rouleau 6₁ motorisé entraîne le roulement du deuxième rouleau d'entraînement 6₂ grâce à deux poulies crantées fixées sur les axes et à l'extrémité de chacun desdits rouleaux d'entraînement 6₁, 6₂ et constitue ainsi un engrenage lorsque les deux rouleaux 6₁, 6₂ sont en contact. Les axes des premiers rouleaux 6₁, 6₂ sont montés sur les deux tiges de guidages latérales 8₁, 8₂ à leurs extrémités et sur les premiers chariots 9₁, 9₂ par l'intermédiaire de ressorts de rappel contenu dans la pièce 6₄ qui permet de moduler l'écartement desdits premiers rouleaux 6₁, 6₂ l'un contre l'autre en fonction de l'épaisseur du film plastique constituant le sac 2.

Lesdits premiers rouleaux permettent de dérouler donc de descendre la gaine constitutive de l'enveloppe vers le fond du collecteur, mais ils peuvent aussi, si on les fait tourner en sens inverse, faire remonter la gaine pour l'économiser, si l'on souhaite optimiser la longueur de gaine utilisée par rapport aux déchets qu'elle contient et donc scellée juste au-dessus de ces déchets. Lorsque les premiers rouleaux sont en position écartée, ils définissent une ouverture de sac importante, de section carrée, facilitant la descente des déchets dans le sac. Le mode de montage flexible desdits rouleaux d'entraînement 6₁, 6₂ permet également d'effectuer le thermoscellage et la thermocoupure du film plastique pour sceller la bordure d'extrémité du film formant une enveloppe et ainsi former le fond du sac avant sa mise en place comme explicité ci après.

En effet le film 2₁ sort initialement de son compartiment 4 en formant une enveloppe souple tubulaire ouverte. Ledit récipient 1 est également équipé de moyens de thermoscellage et thermocoupure 10₁, 10₂ qui permettent de réaliser le scellage de l'enveloppe pour constituer le fond d'un sac avant son déroulement jusqu'au fond du récipient 1. Les moyens de thermoscellage et thermocoupure 10₁, 10₂ comprennent donc deux plaques de thermoscellage et thermocoupure 10₁, 10₂. Ces deux plaques de thermoscellage et thermocoupure 10₁, 10₂ sont montées dessous lesdits premiers rouleaux d'entraînement 6₁, 6₂ et sont solidaires de ceux ci et desdits premiers chariots 9₁, 9₂. Lesdites plaques de thermoscellage et thermocoupure 10₁ , 10₂ sont donc déplacées par les mêmes chariots 9₁, 9₂ dans la direction transversale depuis les bords opposés 1₃, 1₄ du récipient 1 jusque vers le centre du récipient par déplacement le long de deux tiges de guidages transversales 8₁, 8₂ constituées de vis sans fin. Lesdites plaques de thermoscellage et thermocoupure 10₁, 10₂ sont toutefois légèrement décalées en retrait d'environ 1 cm par rapport aux dits premiers rouleaux d'entraînement 6₁, 6₂ de sorte que lorsque lesdits premiers rouleaux d'entraînement 6₁, 6₂ sont en contact l'un contre l'autre lesdites plaques de themoscellage et thermocoupure 10₁, 10₂ laissent un espace libre entre elles permettant au sac 2 de se dérouler en passant entre lesdites plaques 10₁, 10₂ jusqu'à atteindre le fond 1₁ du récipient 1. Comme lesdits premiers rouleaux d'entraînement 6₁, 6₂ sont montés de manière flexible sur des ressorts de rappel 6₅ il est possible de rapprocher encore lesdites plaques 10₁, 10₂ l'une contre l'autre pour effectuer le thermoscellage et la thermocoupure en continuant à déplacer les chariots 9₁, 9₂ vers les centres ce qui est rendu possible car le montage desdits rouleaux d'entraînement autorisent leur débattement latéral.

Les thermoscellages et thermocoupures du film plastique 2 interviennent dans les circonstances suivantes :
1 -- une première fois à la première utilisation du dispositif c'est à dire lors de la première mise en place d'un sac. Avant le déroulement complet du film enveloppe pour l'installer jusqu'au fond du récipient 1, on réalise la fermeture de l'enveloppe par thermoscellage pour constituer le fond du sac.
2 -- ensuite, lorsqu'un sac est plein, les plaques de thermoscellage et thermocoupure permettent de :
   a. thermosceller l'ouverture supérieure du sac et ainsi fermer le sac,
   b. séparer par thermocoupure le sac ainsi fermé, du film situé au-dessus qui était en continuité du sac avant sa fermeture,
   c. thermosceller l'enveloppe ouverte ainsi créée pour constituer le fond du sac suivant qui sera mis en place, c'est à dire descendu au fond 1₁ du récipient 1, après évacuation du sac plein 2 précédent,
   d. créer une fente dans la partie supérieure de la bordure du sac plein situé au-dessus de la ligne de scellement par thermocoupure.

En fait les opérations a) à d) mentionnées ci dessus sont réalisées concomitamment compte tenu de la structure des plaques de themoscellage et thermocoupure 10₁, 10₂ qui va être explicitée ci après.

Une première plaque de thermoscellage et thermocoupure 10₁ comprend deux rainures longitudinales le long de ses bords inférieurs et supérieurs, rainures dans lesquelles des résistances blindées 11₁ et 11₂ sont fixées qui permettent la réalisation des scellements du fond du sac supérieurs et de la bordure supérieure du sac inférieur.

Dessous la résistance supérieure 11₁ on dispose un premier fil chauffant 12₁ fixé sur ladite première plaque de thermoscellage 10₁ tendu entre deux trous de fixation 13₁, 13₂. Ce premier film chauffant 12₁ vient coopérer avec la deuxième plaque de thermoscellage 10₂ en se logeant dans une première fente 10₄ de ladite deuxième plaque de themoscellage et thermocoupure 10₂ lorsque les deux dites plaques de thermoscellage et thermocoupure 10₁ et 10₂ sont appliquées l'une contre l'autre en contact. On réalise alors la découpe du film et la séparation des deux sacs par thermocoupure car le fil traverse le film 2 en passant au travers de la deuxième dite plaque 10₂ en allant se loger dans la première fente 10₄ lorsque les deux dites plaques 10₁ et 10₂ sont mises en contact. Un deuxième fil chauffant 12₂ est disposé sous le premier fil chauffant 12₁, en s'étendant sur une longueur moindre que ledit premier fil chauffant 12₁. Ce deuxième fil chauffant 12₂ coopère avec une deuxième fente 10₅ de ladite deuxième plaque de thermoscellage 10₂. Ladite deuxième fente 10₅ est donc disposée en regard du deuxième fil chauffant 12₂ et fonctionne de la même manière que l'ensemble premier fil chauffant 12₁ / première fente 10₄. Ledit deuxième fil chauffant 12₂ coopère avec ladite deuxième fente 10₅ pour former par thermocoupure une poignée 2₁ dans la bordure supérieure du sac plein 2 qui vient d'être fermé concomitamment par thermoscellage à l'aide de ladite seconde résistance inférieure 11_{2.}

Bien évidemment sans sortir du cadre de la présente invention, le scellage et la coupure des sacs peut être effectuées par d'autres procédés que le thermoscellage et le thermocoupure.

Le dispositif de collecte de déchets selon l'invention comprend en outre des moyens de compactages 14₁, 14₂ et 15₁, 15₂, 16₁, 16₂, 16₃, 16₄ du sac 2 une fois que celui ci est rempli partiellement ou totalement de déchets 20.

Les moyens de compactages comprennent des bras compacteurs pivotant 14₁, 14₂ montés contre les parois internes des bords opposés 1₃, 1₄ du récipient 1. ces bras compacteurs 14₁, 14₂ pivotent autour de leurs axes de rotation 14₃, 14₄ situés aux extrémités inférieures desdits bras compacteurs 14₁, 14₂. Lesdites extrémités inférieures sont placées fixement contre lesdits bords opposés 1₃, 1₄ respectivement dudit récipient 1, de sorte que par pivotement leurs extrémités supérieures peuvent s'incliner et se rapprocher l'une de l'autre en appuyant sur les parois du sac 2 à l'extérieur de celui-ci dans sa partie inférieure. Ceci provoque un tassement des déchets 20 contenus dans le sac 2, en évitant tout contact avec lesdits déchets.

En position de repos, avant d'être mis en action, lesdits bras compacteurs 14₁, 14₂ sont disposés sensiblement verticalement contre les côtés du récipient 1 libérant ainsi l'ouverture des sacs et permettant donc l'introduction de déchets 20 dans lesdits sacs.

Le pivotement desdits bras compacteurs 14₁, 14₂ s'effectue suivant le mécanisme suivant. L'extrémité supérieure desdits bras compacteurs 14₁, 14₂ peut être rapprochée vers le centre du récipient 1 car elles sont reliées par l'intermédiaire de bras de liaison 15₁, 15₂ en forme de parrallèlogrammes déformables à des deuxièmes tiges transversales de guidage 16₁, 16₂ disposées transversalement et assurant la jonction entre lesdites plaques de support latérales 7₁, 7₂. On comprend que ces dites deuxièmes tiges transversales 16₁, 16₂ sont situées dessous lesdites premières tiges transversales 8₁, 8₂ et dessous lesdites plaques de thermoscellage et thermocoupure 10₁, 10₂. Les dites deuxièmes tiges transversales 16₁, 16₂ sont constituées par des vis sans fin supportant un deuxième moteur 16₃ permettant le déplacement de deux chariots 16₄, 16₅, solidaire chacun d'une extrémité desdits bras de liaison 15₁, 15₂ sur chacune des tiges transversales 16₁, 16₂. Le pivotement desdits bras compacteurs 14₁, 14₂ intervient lorsque lesdits second chariots 16₄, 16₅ et donc lesdits bras de liaison 15₁, 15₂ sont déplacés vers le centre du récipient. L'extrémité inférieure 14₃, 14₄ fixe desdits bras compacteurs 14₁, 14₂ est située à peu près au niveau de la moitié de la hauteur du sac 2.

Lorsque le sac 2 est au deux tiers plein on accomplit un premier compactage (figure 3). Puis, si on le souhaite, un nouveau compactage est réalisé après chaque introduction de nouveaux déchets à l'intérieur du sac poubelle 2. Enfin lorsque le sac poubelle 2 est considéré comme plein on réalise un compactage final (figure 4). Lors du compactage final, les bras compacteurs 14₁, 14₂ reste incliné en position de compactage pour permettre le thermoscellage de fermeture du sac et la thermocoupure pour sa séparation. Et lesdits bras compacteurs reviennent en position de repos sensiblement verticale contre lesdits côtés opposés1₃, 1₄ du récipient 1 lorsque le thermoscellage et la thermocoupure sont achevées.

Pour éviter le déchirement du sac lors du compactage, les bras compacteurs pivotant sont en fait constitués d'un cadre rigide, ledit cadre supportant une bande souple ou semi-rigide non représentée tendue à l'intérieur 14₅ dudit cadre. Ce mode de réalisation permet d'exercer une pression lors du compactage par l'intermédiaire de ladite bande souple, ou semi-rigide, ce qui provoque une déformation de la bande lorsqu'une pression est exercée, évitant ainsi le déchirement du sac 2 en cas de présence de déchets 20 incompressibles. En outre le moteur 16₃ actionnant le pivotement des bras compacteurs 14₁, 14₂ est équipé d'un dispositif permettant son débrayage lorsque la pression dépasse un certain seuil donné, ledit seuil de pression est réglable selon la nature des déchets à collecter.

Le pivotement des bras compacteurs 14₁, 14₂ peut évidemment être assuré par un mécanisme différent que les systèmes des bras de liaison 15₁, 15₂ guidés par lesdites deuxièmes tiges transversales constituées de vis sans fin 16₁, 16₂.

Le dispositif de collecte de déchets selon l'invention est en outre équipé dans sa partie supérieure d'un capteur non représenté, notamment un capteur à ultra-son permettant de vérifier le niveau de remplissage du sac poubelle par un principe connu de mesure de distance par exemple. Ainsi quand la distance entre les déchets 20 et le capteur a une valeur qui correspond à un remplissage du sac aux deux tiers, lesdits bras compacteurs 14₁ et 14₂ sont automatiquement mis en action. De même ultérieurement à chaque introduction d'un déchet 20 qui provoque un changement de hauteur du sommet des déchets un nouveau compactage est commandé automatiquement si on le souhaite. Enfin, quand le capteur mesure le remplissage complet du sac poubelle 2, les bras compacteurs 14₁, 14₂ sont maintenus en position inclinée de compactage et les plaques de thermoscellage et thermocoupure 10₁, 10₂ sont mises en action par déplacement automatique de celle ci jusqu'à venir en contact l'une contre l'autre comme mentionné ci dessus.

On notera toutefois qu'il est possible que la mise en action des bras compacteurs 14₁, 14₂ puisse être facultative. Ainsi dans certains usages hospitaliers il est interdit de compacter les déchets. Dans ce cas on se contentera dans le dispositif de collecte selon l'invention de fermer le sac par thermoscellage lorsque celui ci est plein, mais sans réaliser de compactage.

Après thermoscellage et fermeture d'un sac plein, le déroulement et la mise en place d'un nouveau sac 2 ainsi créé est également déclenchée automatiquement après évacuation du sac plein à l'extérieur du récipient 1 comme décrit ci après.

L'évacuation 3₂ d'un sac poubelle plein 2 se fait de la manière suivante. La caisse inférieure 3 est montée coulissante sur des glissières de soutien, de sorte que celle ci peut être sortie à l'extérieur du récipient 1 à la manière d'un tiroir en façade 3₁.

Dans le cas où on évacuerait le sac avant son remplissage complet, l'ouverture du tiroir 3₁ commande automatiquement la déconnexion des moteurs de mises en action des différents éléments du dispositif de collecte selon l'invention tels que les bras compacteurs 14₁, 14₂. Cette évacuation 3₂ se fait manuellement, mais peut aussi être motorisée et commandée automatiquement.

A des fins d'hygiène, et selon une autre caractéristique avantageuse de la présente invention, le dispositif de collecte de déchets est équipé à sa partie supérieure d'un dispositif gérant automatiquement l'ouverture et la fermeture de la partie supérieure du récipient 1 c'est à dire l'accès à l'ouverture du sac 2 mis en place dans le récipient 1. Entre deux introductions de déchets 20 dans le dispositif de collecte selon la présente invention la partie supérieure du récipient est fermée confinant ainsi les déchets dans le récipient même si le sac 2 n'est pas encore plein et est donc encore ouvert.

Un dispositif de fermeture / ouverture de la partie supérieure du récipient 1 est constituée par une bande défilante 17 qui défile entre deux deuxièmes rouleaux 18, et 18₂ disposés respectivement contre deux bords opposés du récipient 1 et au-dessus dudit compartiment de stockage 4 du film plié 2₁. La bande défilante 17 comporte une entaille formant une ouverture de même forme que l'ouverture centrale 1₂ définie par le compartiment périphérique 4 et ledit cadre support périphérique 5 sur lequel il repose. Quand par défilement de la bande défilante 17 entre lesdits deuxièmes rouleaux 18₁, 18₂, ladite ouverture de la dite bande défilante 17 coïncide avec la dite ouverture centrale 1₂ de la partie supérieure du récipient 1, ledit récipient 1 est donc ouvert et on peut introduire des déchets 20 dans le sac 2. Quand par défilement de la bande défilante 17, c'est une partie pleine de la bande 17 qui recouvre ladite ouverture centrale du récipient 1, ledit récipient est alors fermé et on ne peut plus introduire de déchets 20 dans le sac 2.

Un troisième moteur 18₄ entraîne la rotation desdits deuxième rouleau 18, lequel entraîne également ensuite la rotation dudit deuxième rouleau 18₂ grâce à une courroie de liaison transversale 18₅ reliant les axes desdits deuxièmes rouleaux 18₁ et 18₂ par l'intermédiaire de poulies d'extrémités 18₃. La mise en action dudit moteur 17, actionnant la rotation des rouleaux 18₁, 18₂ et donc le défilement de la bande 17 jusqu'à l'ouverture du récipient 1 est déclenchée par un capteur ou une cellule photoélectrique (non représentée) qui détecte la présence soit des déchets 20 qui sont amenés en regard du dessus du récipient 1, soit de tout autre objet tel que la main d'un opérateur présentée également en regard du dessus de l'ouverture obturée du récipient 1. Puis, la fermeture du récipient 1 se déclenche également automatiquement après quelques secondes d'ouverture.

On peut sans sortir du cadre de la présente invention prévoir un système d'ouverture / fermeture supérieure 17 du récipient 1 différent avec notamment un couvercle fermé basculant. Toutefois le système proposé selon l'invention à circulation horizontale présente l'avantage de minimiser les déplacements d'air et donc les échanges d'air entre l'extérieur et l'intérieur du sac rempli de déchets. En usage hospitalier, ce système d'ouverture horizontale évite les problèmes de contamination possibles.

Lesdits deuxièmes rouleaux 18₁, 18₂ qui permettent le défilement de ladite bande défilante permettant l'ouverture / fermeture supérieure du récipient 1 sont logés dans un couvercle périphérique creux 19 situé au-dessus dudit compartiment périphérique 4 et permettant d'y accéder pour le remplir d'un nouveau film plié 2₁ lorsque celui ci est épuisé. Ledit couvercle creux 19 monté sur une charnière 19₁ sur un de ses côté de manière à pouvoir le soulever 19₂ par basculement.

Un avantage important de l'invention est que tous les moyens mis en oeuvre qu'ils soient les moyens de déroulement du sac, les moyens de thermoscellage et les moyens de compactage agissent toujours depuis l'extérieur sur l'enveloppe du film plastique constitutive de la paroi des sacs 2 et donc sans contact avec lesdits déchets 20 ; ce qui est également une garantie d'hygiène. Ainsi des déchets tombent toujours directement dans le sac sans aucun contact avec les différents moyens mis en oeuvre.

Le dispositif de collecte selon l'invention comprend une carte électronique (22) assurant la commande des différents moteurs permettant d'actionner la rotation desdits premiers rouleaux 6₁, 6₂, deuxième rouleau 18₁, 18₂ ou le déplacement desdits premiers rouleaux 6₁, 6₂ et desdites plaques de thermoscellage 10₁, 10₂ et/ou le pivotement desdits bras compacteurs 14₁, 14₂, en fonction des informations reçues desdits capteurs.

Par ailleurs la carte électronique gère également la déconnexion des différents moyens de thermoscellage, et des moyens de compactage, et autres lors de l'évacuation 3₂ anticipée ou non d'un sac en dehors dudit récipient 1.

La carte électronique gère donc à la fois la sécurité et les fonctions d'utilisation du dispositif de collecte de déchets selon l'invention.

On notera que le capteur de contrôle de l'ouverture du récipient 1 permet également de vérifier la non-obstruction de ladite ouverture par des déchets mal introduits.

Enfin on notera que le dispositif peut être programmé de manière à réaliser des enveloppes unitaires déchet par déchet, en tant que de besoin c'est à dire sans attendre le remplissage complet du sac pour sa fermeture par thermoscellage et évacuation. Mais plus généralement on réalise une collecte globale avec évacuation des sacs pleins.

Un dispositif de collecte et de conditionnement de déchets selon la mention peut être utilisé avantageusement, à titre de poubelle intégrée ou non intégrée dans une cuisine ou salle de bain, en usage ménagé ou encore pour un usage dans une collectivité notamment un hôpital ou dans la restauration. Enfin un dispositif de collecte et de conditionnement selon l'invention peut être adapté de manière à contenir plusieurs récipients côte à côte ou plusieurs sacs 2 côte à côte dans un même récipient 1 de manière à pouvoir effectuer un tri sélectif des déchets.

## Revendications

1. Dispositif de collecte de déchets comprenant un récipient 1 dans lequel on met en place un sac poubelle (2) en plastique comprenant :
- un compartiment de stockage (4) d'une enveloppe (2₁) en forme de gaine ou chaussette destinée à constituer un sac (2) réalisée dans un film plastique, ladite enveloppe (2₁) étant contenue dans un compartiment de stockage (4), de préférence sous forme pliée, ledit compartiment (4) étant situé dans la partie supérieure dudit récipient (1), de préférence à l'intérieur de celui-ci, et
- des moyens d'entraînement (6₁, 6₂) étant aptes à assurer le dévidement de ladite enveloppe depuis ledit compartiment de stockage (4) à l'intérieur, de préférence jusqu'au fond (1₁), dudit récipient (1) pour former un dit sac, et
- des moyens de scellage et de coupure (10₁, 10₂), de préférence par thermoscellage et thermocoupure, de ladite enveloppe (2₁) permettant de réaliser un dit sac (2) à partir de ladite enveloppe sortant dudit compartiment (4), puis de fermer et de séparer du reste de ladite enveloppe, un dit sac (2) une fois ce dernier remplit de déchets (20),
- ledit compartiment de stockage (4) étant disposé de manière à définir un orifice central supérieur (1₂) dudit récipient (1) par lequel on peut introduire des déchets (20) dans ledit sac (2),
**caractérisé en ce que** :
- il comprend, en outre, des moyens de fermeture et ouverture (17, 18₁, 18₂) dudit orifice central (1₂) dans la partie supérieure dudit récipient (1) par lequel on peut introduire des déchets (20) dans ledit sac (2), l'ouverture dudit orifice central (1₂) étant déclenché lorsqu'un objet tel qu'un déchet est détecté au-dessus dudit orifice central, et ledit orifice central (1₂) étant maintenu fermé entre l'introduction de deux déchets (20), lesdits moyens de fermeture et d'ouverture (17, 18₁, 18₂) dudit orifice central étant situés au-dessus desdits moyens d'entraînement (6₁, 6₂), et
- lesdits moyens d'entraînement (6₁, 6₂) sont aptes à :
• adopter une position de dégagement dans laquelle ils délimitent une ouverture de la bordure supérieure du sac permettant l'introduction de déchets sans contact avec la bordure supérieure ouverte de ladite enveloppe, et
• se déplacer de manière à venir coincer ladite enveloppe de film plastique sortant dudit compartiment dans la région du centre dudit récipient pour permettre l'entraînement dudit sac, le cas échéant sa descente jusqu'au fond dudit récipient.

2. Dispositif selon les revendications 1 **caractérisé en ce que** lesdits moyens d'entraînement (6₁, 6₂) sont constitués par des premiers rouleaux (6₁, 6₂) situés dans ledit récipient dessous ledit compartiment de stockage (4), lequel dit compartiment de stockage (4) est disposé contre la périphérie intérieure dudit récipient (1) de manière à définir un orifice central supérieur (1₂) dudit récipient (1) par lequel on peut introduire desdits déchets (20) dans un dit sac (2), et lesdits premiers rouleaux (6₁, 6₂) sont aptes à se déplacer depuis deux bords opposés (1₃, 1₄) dudit récipient (1) jusqu'à venir coincer ladite enveloppe de film plastique (2₁) sortant dudit compartiment (4) dans la région du centre dudit récipient (1), et permettre l'entraînement dudit sac et sa descente au fond (1₁) dudit récipient (1) par rotation desdits premiers rouleaux (6₁, 6₂).

3. Dispositif selon la revendication 1 ou 2, **caractérisé en ce que** lesdits premiers rouleaux (6₁, 6₂) sont disposés parallèlement et, horizontalement face à face, contre ou à proximité de deux bords opposés (1₃, 1₄) dudit récipient (1) et sont aptes à être déplacés mécaniquement en translation horizontale dans une direction perpendiculaire à leurs axes horizontaux depuis une position de dégagement permettant l'introduction de déchets dans ledit sac à travers ledit orifice central (1) ouvert sans contact avec la bordure supérieure dudit sac, jusqu'à une position rapprochée vers le centre dudit récipient dans laquelle ils viennent coincer ladite enveloppe et permettre l'entraînement et, le cas échéant, sa fermeture.

4. Dispositif selon l'une des revendications 1 à 3, **caractérisé en ce que** lesdits moyens de scellage et de coupure (10₁, 10₂) permettent de réaliser les étapes suivantes comprenant :
- a) la fermeture de la bordure ouverte de ladite enveloppe (2₁) en forme de chaussette sortant de son dit compartiment de stockage (4) pour réaliser le fond d'un dit sac (2) avant sa descente au fond (1₁) dudit récipient (1), et
- b) la fermeture d'un sac (2) complètement ou partiellement rempli de déchets (20), et
- c) de préférence, la séparation d'un dit sac (2) après sa dite fermeture par scellage, en réalisant une coupure de ladite enveloppe de film plastique au-dessus de la zone correspondant à la fermeture par scellage de la bordure supérieure dudit sac rempli, et
- d) de préférence, la réalisation d'un percement partiel de la bordure supérieure d'un dit sac (2) au-dessus de la dite zone de fermeture de manière à constituer une poignée (2₁) du sac rempli à évacuer, et
- e) la fermeture par thermoscellage de l'extrémité inférieure de la bordure de l'enveloppe sortant dudit compartiment (4) au-dessus de la zone correspondant à ladite coupure de séparation mentionnée à l'étape c), ou le cas échéant au-dessus de ladite poignée (2₁) mentionnée à l'étape d).

5. Dispositif selon la revendication 4, **caractérisé en ce que** lesdits moyens d'entraînement (6₁, 6₂) et lesdits moyens de scellage et coupure (10₁, 10₂) sont situés dans la partie supérieure dudit récipient (1) et sont aptes à coopérer de manière à pouvoir réaliser le scellage dudit film plastique pour réaliser la fermeture d'un fond d'un dit sac(2) selon lesdites étapes a) et e), avant la descente dudit sac (2) au fond (1₁) dudit récipient (1), et le cas échéant après ou concomitamment à ladite fermeture de la bordure supérieure d'un dit sac rempli selon l'étape b), et le cas échéant après lesdites coupures des étapes c) et d).

6. Dispositif selon les revendications 1 à 5, **caractérisé en ce que** lesdits moyens de thermoscellage et thermocoupure (10₁, 10₂) sont aptes à réaliser lesdites étapes a) à e) concomitamment, et comprennent de préférence deux plaques de thermoscellage (10₁, 10₂) disposées face à face parallèlement et aptes à se déplacer depuis deux bords opposés (1₃, 1₄) dudit récipient (1) jusqu'à venir dans la région du centre dudit récipient en coinçant ladite enveloppe de film plastique (2₁) entre les deux dites plaques de thermoscellage et de thermocoupure (10₁, 10₂).

7. Dispositif selon les revendications 5 et 6 **caractérisé en ce que** lesdites plaques de thermoscellage et thermocoupure (10₁, 10₂) sont disposées dessous lesdits premier rouleaux d'entraînement (6₁, 6₂) respectivement, et sont aptes à coopérer avec ces derniers de manière à ce que lorsque les deux dits premier rouleaux d'entraînement (6₁, 6₂) sont actionnés en rotation de façon à permettre la mise en place dudit sac au fond (1₁) dudit récipient (1), lesdites plaques de thermoscellage et thermocoupure (10₁, 10₂) sont en position écartées pour laisser un passage et permettre la descente dudit sac (2) entre elles.

8. Dispositif selon la revendication 7 **caractérisé en ce que** lesdites plaques de thermoscellage et thermocoupure (10₁, 10₂) sont disposées dessous respectivement lesdits premier rouleaux d'entraînement (6₁, 6₂) et solidaires de ces derniers, lesdits premier rouleaux (6₁, 6₂) étant montés de manière flexible de manière que lorsqu'ils sont en position de coincement d'une dite enveloppe, il est encore possible de rapprocher lesdites plaques de thermoscellage et de thermocoupure (10₁, 10₂) l'une contre l'autre au centre dudit récipient (1) pour réaliser ledit thermoscellage et la dite thermocoupure de ladite enveloppe (2₁) coincée entre les deux dites plaques (10₁, 10₂).

9. Dispositif selon les revendications 1 à 8 **caractérisé en ce qu'**il comprend des moyens de compactage (14₁, 14₂) aptes à appliquer une pression sur le film constitutif du sac (2) une fois celui-ci partiellement ou totalement rempli de déchets (20) depuis l'extérieur du sac.

10. Dispositif selon la revendication 9 **caractérisé en ce que** lesdits moyens de compactages comprennent des barres de compactages pivotantes (14₁, 14₂) situées dessous lesdits moyens de thermoscellage et thermocoupure (10₁, 10₂) et aptes à pivoter depuis une position de repos dans laquelle lesdites barres (14₁, 14₂) sont disposées respectivement contre des bords opposés (1₃, 1₄) dudit récipient (1), jusqu'à une position inclinée obtenue par pivotement autour d'un axe de rotation (14₃, 14₄) situé à leur extrémité inférieure laquelle est fixée solidairement contre lesdits bords opposés (1₃, 1₄) respectivement dudit récipient (1), jusqu'à ce que l'extrémité supérieure desdites barres (14₁, 14₂) arrivent dans la région du centre dudit récipient (1).

11. Dispositif selon l'une des revendications 9 ou 10 **caractérisé en ce que** la mise en action desdits moyens de compactage (14₁, 14₂) est commandée automatiquement à l'aide d'un capteur ou d'une cellule photoélectrique, dès qu'un dit sac (2) est plus qu'à moitié rempli et, de préférence, après chaque nouvelle introduction de déchets (20) dans ledit sac (2), puis lorsque ledit sac (2) est entièrement rempli, lesdits moyens de compactage (14₁, 14₂) étant maintenus en position de compactage jusqu'à ce que ledit thermoscellage et ou dite thermocoupure pour la fermeture dudit sac plein et le cas échéant sa séparation soit achevée.

12. Dispositif selon l'une des revendications 8 ou 9 **caractérisé en ce que** lesdits bras de compactage (14₁, 14₂) comprennent des bandes souples ou semi-rigides tendues dans (14₅) des cadres rigides de manière à ce que, lorsque lesdites bandes de compactage (14₁, 14₂) rencontre ledit sac (2) remplit avec lesdits déchets incompressibles (20), lesdites bandes de compactage se déforment en évitant ainsi le déchirement dudit sac plastique, et ledit pivotement desdites bandes de compactage est interrompu lorsqu'il rencontre une résistance correspondant à une pression de compactage prédéterminée.

13. Dispositif selon l'une des revendications 1 à 12 **caractérisé en ce qu'**il comprend des moyens de fermeture et ouverture (17, 18₁, 18₅) un orifice central (1₂) dans la partie supérieure dudit récipient (1) par lequel on introduit des déchets (20) dans ledit sac (2), lesdits moyens de fermeture et d'ouverture (17) étant commandés automatiquement à l'aide d'un capteur ou d'une cellule photoélectrique de manière à maintenir ledit récipient (1) fermé entre l'introduction de deux déchets (20) et de manière à provoquer l'ouverture dudit orifice central (1₂) lorsqu'un objet tel qu'un déchet (20) est présenté au-dessus de l'emplacement correspondant audit orifice central (1₂).

14. Dispositif selon la revendication 13 **caractérisé en ce que** lesdits moyens de fermeture et ouverture (17) comprennent une bande défilante enroulée entre deux second rouleaux (18₁, 18₂) disposés respectivement contre deux bords opposés (1₅, 1₆) dudit récipient (1) au-dessus dudit compartiment de stockage (4), et le défilement de ladite bande (17) étant obtenu par rotation desdits second rouleaux (18₁, 18₂), ladite bande défilante comprenant une entaille, de préférence substantiellement de la forme dudit orifice central (1₂), de sorte que lorsque ladite entaille coïncide avec ledit orifice central (1₂) est en position d'ouverture permettant l'introduction dudit déchet (20), et lorsqu'une partie pleine de ladite bande (17) recouvre complètement ledit orifice central supérieur (1₂), ledit récipient est en position de fermeture assurant le confinement desdits déchets à l'intérieur dudit récipient (1).

15. Dispositif selon les revendications 1 à 14 **caractérisé en ce que** ledit sac (2) est mis en place au fond (1₁) dudit récipient (1) à l'intérieur d'une caisse (3), ladite caisse (3) étant solidaire d'au moins une partie inférieure (3₁) d'un des bords (1₅) dudit récipient (1) et ladite caisse reposant sur des moyens de glissement permettant d'évacuer un dit sac (2) en tirant ladite partie inférieure du bord (1₃, 1₄) du récipient (1) solidaire de ladite caisse (3).

16. Dispositif selon l'une des revendications 1 à 15 **caractérisé en ce qu'**il est équipé de moyens électroniques (22) permettant de commander et synchroniser les différentes étapes suivantes, en fonction des informations reçues desdits capteurs ou cellules photoélectriques :
1. la fermeture et l'ouverture dudit orifice central (1₂), et
2. l'entraînement de ladite enveloppe de film plastique (2₁) constitutif du sac (2) pour sa mise en place au fond (1₁) dudit récipient (1), et
3. les dites étapes de compactage à l'aide desdits moyens de compactage (14₁, 14₂), et
4. lesdites étapes de scellage et coupure à l'aide desdits moyens de scellage et coupure (10₁, 10₂), et
5. l'interruption des étapes précédentes en cas d'évacuation d'un sac (2) en dehors dudit récipient (1).

17. Procédé de collecte de déchets avec un dispositif selon l'une des revendications 1 à 16 **caractérisé en ce qu'**on réalise les étapes successives suivantes :
1. on scelle et coupe ladite enveloppe pour former le fond d'un dit sac à l'aide desdits moyens de scellage et de coupure (10₁, 10₂),
2. on entraîne ledit sac à l'intérieur dudit récipient, de préférence au fond dudit récipient, à l'aide desdits moyens d'entraînement (6₁, 6₂), et
3. on positionne lesdits moyens d'entraînement (6₁, 6₂) en position de dégagement dans laquelle il délimite une ouverture de la bordure supérieure du sac permettant l'introduction de déchets, et
4. on effectue l'ouverture dudit orifice central (1₂) à l'aide desdits moyens de fermeture et d'ouverture (17, 18₁, 18₅) lorsqu'un déchet est détecté au-dessus dudit orifice central (1₂), et
5. on introduit ledit déchet à travers ledit orifice central (1₂) ouvert, ledit déchet étant recueilli au fond d'un dit sac, et
6. on effectue la fermeture dudit orifice central (1₂) à l'aide desdits moyens de fermeture et ouverture (17, 18₁, 18₅) dudit orifice central (1₂) immédiatement après l'introduction dudit déchet à travers ledit orifice central (1₂) ouvert de l'étape 2, et
7. on effectue, le cas échéant, ledit compactage dudit sac avec lesdits moyens de compactage (14₁, 14₂).
8. on effectue le scellage et la coupure de la bordure supérieure dudit sac une fois rempli de déchets à l'aide desdits moyens de scellage et coupure (10₁, 10₂), et
9. on évacue le cas échéant ledit sac plein hors dudit récipient.

## Patentansprüche

1. Abfallsammelvorrichtung, welche einen Behälter (1) umfaßt, in dem ein Müllsack (2) aus Kunststoff angeordnet ist, umfassend:
- ein Aufbewahrungsabteil (4) für eine Ummantelung (2₁) in Form einer Hülle oder Socke, die dazu bestimmt ist, einen Sack (2) zu bilden, der aus einem Kunststoffilm hergestellt ist, wobei die Ummantelung (2₁) in einem Aufbewahrungsabteil (4) enthalten ist, vorzugsweise in gefalteter Form, wobei das Abteil (4) in dem oberen Abschnitt des Behälters (1) angeordnet ist, vorzugsweise im Inneren des selbigen, und
- Mitnahmemittel (6₁, 6₂), die geeignet sind, das Abwickeln der Ummantelung von dem Aufbewahrungsabteil (4) im Inneren vorzugsweise bis zum Boden (1₁) des Behälters (1) zu gewährleisten, um den Sack zu bilden und
- Mittel zum Versiegeln und Schneiden (10₁, 10₂), vorzugsweise durch Thermoversiegelung und Thermoschneiden, der Ummantelung (2₁), welche es ermöglichen, ausgehend von der Ummantelung, die aus dem Abteil (4) austritt, einen Sack (2) zu bilden, danach den Sack (2) zu schließen und vom Rest der Ummantelung zu trennen, sobald der Sack mit Abfall (20) gefüllt ist,
- wobei das Aufbewahrungsabteil (4) so angeordnet ist, daß es eine obere zentrale Öffnung (1₂) des Behälters (1) definiert, über welche Abfälle (20) in den Sack (2) eingeführt werden können,
**dadurch gekennzeichnet, daß**
- die Vorrichtung ferner Mittel zum Schließen und Öffnen (17, 18₁, 18₂) der zentralen Öffnung (1₂) in dem oberen Abschnitt des Behälters (1) umfaßt, über welche die Abfälle (20) in den Sack (2) eingeführt wenden können, wobei das. Öffnen der zentralen Öffnung (1₂) ausgelöst wird, wenn ein Gegenstand, wie ein Abfall, oberhalb der zentralen Öffnung erfaßt wird, und wobei die zentrale Öffnung (1₂) zwischen dem Einführen von zwei Abfällen (20) geschlossen gehalten wird, wobei die Mittel zum Schließen und Öffnen (17, 18₁, 18₂) der zentralen Öffnung oberhalb der Mitnahmemittel (6₁, 6₂) angeordnet sind.
- und die Mitnahmemittel (6₁, 6₂) geeignet sind
- eine Freisetzposition einzunehmen, in der sie eine Öffnung des oberen Rands des Sacks begrenzen, wodurch das Einführen von Abfällen ohne Kontakt mit dem oberen offenen Rand der Ummantelung ermöglicht wird, und
- sich so zu verschieben, daß sie die Ummantelung aus Kunststoffilm, die aus dem Abteil austritt, in der Region des Zentrums des Behälters festklemmen, um die Mitnahme des Sacks und erforderlichenfalls sein Absenken bis zum Boden des Behälters zu ermöglichen.

2. Vorrichtung nach Anspruch 1, **dadurch gekennzeichnet, daß** die Mitnahmemittel (6₁, 6₂) aus ersten Rollen (6₁, 6₂), die in dem Behälter unterhalb des Aufbewahrungsabteils (4) angeordnet sind, bestehen, wobei das Aufbewahrungsabteil (4) an dem Innenumfang des Behälters (1) derart angeordnet ist, daß eine obere zentrale Öffnung (1₂) des Behälters (1) definiert wird, über welche Abfälle (20) in den Sack (2) eingeführt werden können, und wobei die ersten Rollen (6₁, 6₂) geeignet sind, sich von zwei gegenüberliegenden Rändem (1₃, 1₄) des Behälters (1) aus zu verschieben, bis sie die Ummantelung aus Kunststoffilm (2₁), die aus dem Abteil (4) in der Region des Zentrums des Behälters (1) austritt, festklemmen und das Mitnehmen des Sacks und sein Absenken zum Boden (1₁) des Behälters (1) durch Drehen der ersten Rollen (6₁, 6₂) ermöglichen.

3. Vorrichtung nach Anspruch 1 oder 2, **dadurch gekennzeichnet, daß** die ersten Rollen (6₁, 6₂) parallel und horizontal einander gegenüber, gegen die oder in der Nähe der zwei gegenüberliegenden Ränder (1_{3,} 1₄) des Behälters (1) angeordnet und geeignet sind, mechanisch in horizontaler Translation in eine Richtung verschoben zu werden, die zu ihren horizontalen Achsen senkrecht ist, ausgehend von einer Freisetzposition, welche das Einführen von Abfällen in den Sack durch die zentrale geöffnete Öffnung (1) ohne Kontakt mit dem oberen Rand des Sacks ermöglicht, bis zu einer angenäherten Position zum Zentrum des Behälters hin, in der die Rollen die Ummantelung festklemmen und das Mitführen und - erforderlichenfalls - das Schließen der Ummantelung ermöglichen.

4. Vorrichtung nach einem der Ansprüche 1 bis 3, **dadurch gekennzeichnet, daß** die Mittel zum Versiegeln und Schneiden (10₁, 10₂) das Ausführen folgender Schritte ermöglichen, die umfassen:
a) Schließen des offenen Rands der Ummantelung (2₁) in Form einer Socke, die aus ihrem Aufbewahrungsabteil (4) austritt, um den Boden eines Sacks (2) zu bilden, vor dessen Absenken zum Boden (1₁) des Behälters (1) und
b) Schließen eines Sacks (2), der vollständig oder teilweise mit Abfällen (20) gefüllt ist, und
c) vorzugsweise Trennen eines Sacks (2), nachdem er durch Versiegeln verschlossen wurde, wobei ein Schnitt der Ummantelung aus Kunststoffilm oberhalb der Zone erfolgt, die dem Schließen durch Versiegeln des oberen Rands des gefüllten Sacks entspricht, und
d) vorzugsweise Ausführen eines teilweise Durchstechens des oberen Rands eines Sacks (2) oberhalb der Verschlußzone, so daß ein Griff (2₁) des zu entleerenden gefüllten Sacks gebildet wird, und
e) Verschließen durch Thermoversiegelung des unteren Endes des Rands der Ummantelung, die aus dem Abteil (4) oberhalb der Zone austritt, welche dem in Schritt c) genannten Trennschnitt entspricht, oder erforderlichenfalls oberhalb des Griffs (2₁), der in Schritt d) genannt wird.

5. Vorrichtung nach Anspruch 4, **dadurch gekennzeichnet, daß** die Mitnahmemittel (6₁, 6₂) und die Mittel zum Versiegeln und Schneiden (10₁, 10₂) in dem oberen Abschnitt des Behälters (1) angeordnet und geeignet sind, derart zusammenzuwirken, daß sie die Versiegelung des Kunststoffilms ausführen, um das Verschließen eines Bodens eines Sacks (2) gemäß den Schnittten a) und e) durchzuführen, vor dem Absenken des Sacks (2) auf den Boden (1₁) des Behälters (1), und erforderlichenfalls nach oder gleichzeitig mit dem Verschließen des oberen Rands eines gefüllten Sacks gemäß Schritt b), und erforderlichenfalls nach den Schnittvorgängen der Schritten c) und d).

6. Vorrichtung nach Anspruch 1 bis 5, **dadurch gekennzeichnet, daß** die Mittel zum Thermoversiegein und Thermoschneiden (10₁, 10₂) geeignet sind, die Schritte a) bis e) gleichzeitig auszuführen und vorzugsweise zwei Thermoversiegelungsplatten (10₁, 10₂) umfassen, die parallel einander gegenüber angeordnet und geeignet sind, sich ausgehend von zwei gegenüberliegenden Rändem (1₃, 1₄) des Behälters (1) zu verschieben, bis sie in die Region des Zentrums des Behälters gelangen, wobei sie die Ummantelung aus Kunststoffilm (2₁) zwischen den zwei Thermoversiegelungs- und Thermoschnittplatten (10₁, 10₂) festklemmen.

7. Vorrichtung nach Anspruch 5 und 6, **dadurch gekennzeichnet, daß** die Thermoversiegelungs- und Thermoschnittplatten (10₁, 10₂) jeweils unterhalb der ersten Mitnahmerollen (6₁, 6₂) angeordnet und geeignet sind, mit letzteren derart zusammenzuwirken, daß - wenn die zwei ersten Mitnahmerollen (6₁, 6₂) in Drehung betätigt werden, um die Positionierung des Sacks auf dem Boden (1₁) des Behälters (1) zu ermöglichen - die Thermoversiegelungs- und Thermoschnittplatten (10₁, 10₂) in beabstandeter Position sind, um einen Durchgang zu bilden und das Absenken des Sacks (2) zwischen ihnen zu ermöglichen.

8. Vorrichtung nach Anspruch 7, **dadurch gekennzeichnet, daß** die Thermoversiegelungs- und Thermoschnittplatten (10₁, 10₂) jeweils oberhalb der ersten Mitnahmerollen (6₁, 6₂) angeordnet und mit letzteren fest verbunden sind, wobei die ersten Rollen (6₁, 6₂) in flexibler Weise befestigt sind, so daß es - wenn sie in der Position zum Festklemmen einer Ummantelung sind - noch möglich ist, die Thermoversiegelungs- und Thermoschnittplatten (10₁, 10₂) im Zentrum des Behälters (1) einander anzunähern, um die Thermoversiegelung und den Thermoschnitt der Ummantelung (2₁) auszuführen, die zwischen den zwei Platten (10₁, 10₂) eingeklemmt ist.

9. Vorrichtung nach Anspruch 1 bis 8, **dadurch gekennzeichnet, daß** sie Mittel zum Verdichten (14₁, 14₂) umfaßt, die geeignet sind, einen Druck auf den Film, aus dem der Sack (2) besteht, auszuüben, sobald dieser teilweise oder vollständig mit Abfällen (20) von außerhalb des Sacks gefüllt ist.

10. Vonichtung nach Anspruch 9, **dadurch gekennzeichnet, daß** die Mittel zum Verdichten sich drehende Verdichtungsstäbe (14₁, 14₂) umfassen, die unterhalb der Thermoversiegelungs- und Thermoschnittmittel (10₁, 10₂) angeordnet und geeignet sind, sich von einer Ruheposition, in der die Stäbe (14₁, 14₂) jeweils gegen gegenüberliegende Ränder (1₃, 1₄) des Behälters (1) angeordnet sind, in eine geneigte Position zu drehen, die durch Drehen um eine Drehachse (14₃, 14₄) eingenommen wird, die sich an ihrem unteren Ende befindet, das fest mit den jeweiligen gegenüberliegenden Rändern (1₃, 1₄) des Behälters (1) fest verbunden ist, bis das obere Ende der Stäbe (14₁, 14₂) in der Region des Zentrums des Behälters (1) ankommt.

11. Vorrichtung nach einem der Ansprüche 9 oder 10, **dadurch gekennzeichnet, daß** die Betätigung der Verdichtungsmittel (14₁, 14₂) automatisch mit Hilfe eines Sensors oder einer photoelektrischen Zelle erfolgt, sobald ein Sack (2) mehr als zur Hälfte gefüllt ist und vorzugsweise nach jedem neuen Einführen von Abfällen (20) in den Sack (2), wobei nachdem der Sack (2) vollständig gefüllt ist, die Verdichtungsmittel (14₁, 14₂) in Verdichtungsposition gehalten werden, bis das Thermoversiegeln und/oder der Thermoschnitt für das Schließen des vollen Sacks und erforderlichenfalls seine Abtrennung abgeschlossen sind.

12. Vorrichtung nach einem der Ansprüche 8 oder 9, **dadurch gekennzeichnet, daß** die Verdichtungsarme (14₁, 14₂) flexible oder halbsteife Bänder (14₅) aufweisen, die in steifen Rahmen derart gespannt sind, daß - wenn die Verdichtungsbänder (14₁, 14₂) auf den gefüllten Sack (2) mit den unkomprimierbaren Abfällen (20) stoßen - sich die Verdichtungsbänder verformen, wobei auf diese Weise ein Zerreißen des Kunststoffsacks vermieden wird, und wobei das Drehen der Verdichtungsbänder unterbrochen wird, wenn es auf einen Widerstand stößt, der einem vorbestimmten Verdichtungsdruck entspricht.

13. Vorrichtung nach einem der Ansprüche 1 bis 12, **dadurch gekennzeichnet, daß** sie Mittel zum Schließen und Öffnen (17, 18₁, 18₅) einer zentralen Öffnung (1₂) in dem oberen Abschnitt des Behälters (1) umfaßt, durch weiche Abfälle (20) in den Sack (2) eingeführt werden, wobei die Mittel zum Schließen und Öffnen (17) automatisch mit Hilfe eines Sensors oder einer photoelektrischen Zelle gesteuert werden, so daß der Behälter (1) zwischen dem Einführen von zwei Abfällen (20) geschlossen gehalten und das Öffnen der zentralen. Öffnung (1₂) ausgelöst wird, wenn ein Gegenstand, wie ein Abfall (20), oberhalb der Position zugeführt wird, welche der zentralen Öffnung (1₂) entspricht.

14. Vorrichtung nach Anspruch 13, **dadurch gekennzeichnet, daß** die Mittel zum Schließen und Öffnen (17) ein Abrollband umfassen, das zwischen zwei zweiten Rollen (18₁, 18₂) aufgerollt ist, die jeweils gegen zwei gegenüberliegende Ränder (1₅, 1₆) des Behälters (1) oberhalb des Aufbewahrungsabteils (4) angeordnet sind, und wobei das Abrollen des Bands (17) durch Drehen der zweiten Rollen (18₁, 18₂) erfolgt, wobei das Abrollband einen Einschnitt aufweist, vorzugsweise im Wesentlichen in der Form der zentralen Öffnung (1₂), so daß - wenn der Einschnitt mit der zentralen Öffnung (1₂) zusammenfällt - der Behälter in Öffnungsposition ist, wodurch das Einführen des Abfalls (20) möglich wird, und wenn en voller Abschnitt des Bands (17) die obere zentrale Öffnung (1₂) vollkommen bedeckt, der Behälter in Schließposition ist, wodurch das Einschließen der Abfälle im Inneren des Behälters (1) siehergestellt wird.

15. Vorrichtung nach Anspruch 1 bis 14, **dadurch gekennzeichnet, daß** der Sack (2) am Boden (1₁) des Behälters (1) im Inneren eines Kastens (3) angeordnet wird, wobei der Kasten (3) mit wenigstens einem unteren Abschnitt (3₁) eines der Ränder (1₅) des Behälters (1) fest verbunden ist und der Kasten auf Gleitmitteln aufliegt, die ein Entleeren des Sacks (2) ermöglichen, indem an dem unteren Abschnitt des Rands (1₃, 1₄) des Behälters (1), der mit dem Kasten (3) fest verbunden ist, gezogen wird.

16. Vorrichtung nach einem der Ansprüche 1 bis 15, **dadurch gekennzeichnet, daß** sie mit elektronischen Mitteln (22) versehen ist, die es ermöglichen, die verschiedenen folgenden Schritte in Abhängigkeit von den Informationen zu steuern und zu synchronisieren, die von den Sensoren oder photoelektrischen Zellen empfangen wurden:
1. Schließen und Öffnen der zentralen Öffnung (1₂) und
2. Mitnehmen der Ummantelung aus Kunststoffilm (2₁), aus dem der Sack (2) besteht, um sie auf dem Boden (1₁) des Behälters (1) anzuordnen und
3. die Verdichtungsschtitte mit Hilfe der Verdichtungsmittel (14₁, 14₂) und
4. die Versiegelungs- und Schnittschritte mit Hilfe der Versiegelungs- und Schnittmittel (10₁, 10₂) und
5. die Unterbrechung der vorhergehenden Schritte im Fall des Entleerens eines Sacks (2) außerhalb des Behälters (1).

17. Verfahren zum. Sammeln von Abfall mit einer Vorrichtung nach einem der Ansprüche 1 bis 16, **dadurch gekennzeichnet, daß** folgende aufeinanderfolgende Schritte ausgeführt werden:
1. Versiegeln und Schneiden der Ummantelung mit Hilfe der Versiegelungs- und Schnittmittel (10₁, 10₂), um den Boden eines Sacks zu bilden,
2. Mitnehmen des Sacks in das Innere des Behälters, vorzugsweise zum Boden des Behälters, mit Hilfe der Mitnahmemittel (6₁, 6₂) und
3. Positionieren der Mitnahmemittel (6₁, 6₂) in die Freisetzposition, in der eine Öffnung des oberen Rands das Sacks begrenzt ist, wodurch das Einführen von Abfällen ermöglicht wird, und
4. Öffnen der zentralen Öffnung (1₂) mit Hilfe der Mittel zum Schließen und Öffnen (17, 18₁, 18₅), wenn ein Abfall oberhalb der zentralen Öffnung (1₂) erfaßt wird, und
5. Einführen des Abfalls über die offene zentrale Öffnung (1₂), wobei der Abfall auf dem Boden des Sacks aufgefangen wird, und
6. Schließen der zentralen Öffnung (1₂) mit Hilfe der Mittel zum Schließen und Öffnen (17, 18₁, 18₅) der zentralen Öffnung (1₂), unmittelbar nach dem Einführen des Abfalls über die zentrale offene Öffnung (1₂) von Schritt 2, und
7. erforderlichenfalls Verdichten des Sacks mit den Verdichtungsmitteln (14₁, 14₂),
8. Versiegeln und Schneiden des oberen Rands des Sacks mit Hilfe der Versiegelungs- und Schnittmittel (10₁, 10₂), sobald der Sack mit Abfällen gefüllt ist, und
9. erforderlichenfalls Entleeren des vollen Sacks außerhalb des Behälters.

## Claims

1. A waste collector device comprising a receptacle (1) in which a plastics bin liner bag (2) is placed, the device comprising:
- a storage compartment (4) for storing a covering (2₁) in the form of a sheath or sock for forming a bag (2) and made of a plastics film, said covering (2₁) being contained in a storage compartment (4), preferably in folded form, said compartment (4) being situated in the top portion of said receptacle (1), preferably inside it;
- drive means (6₁, 6₂) suitable for delivering said covering from said storage compartment (4) inside of said receptacle (1) to form said bag, preferably down to the bottom (1₁) of said receptacle (1);
- seal and cutter means (10₁, 10₂), preferably operating by heat-sealing and hot-cutting, for sealing and cutting said covering (2₁), enabling a said bag (2) to be made from said covering leaving said compartment (4), and subsequently enabling a said bag (2) to be closed and separated from the remainder of said covering once the bag has been filled with waste (20); and
- said storage compartment (4) being disposed in such a manner as to define a top central orifice (1₂) of said receptacle (1) through which waste (20) can be introduced into said bag (2);
the device being **characterised in that**:
- it further comprises means (17, 18₁, 18₂) for opening and closing said central orifice (1₂) in the top portion of said receptacle (1) through which it is possible to introduce waste (20) into said bag (2), opening of said central orifice (1₂) being triggered when an article such as some waste is detected over said central orifice, and said central orifice (1₂) being kept closed between two occasions on which waste (20) is introduced, said means (17, 18₁, 18₂) for opening and closing said central orifice being situated above said drive means (6₁, 6₂); and
- said drive means (6₁, 6₂) are suitable;
• for adopting a disengaged position in which they define an opening in the top margin of the bag enabling waste to be introduced therein without coming into contact with the open top margin of said covering; and
• for moving so as to pinch said plastics film covering coming from said compartment in the central region of said receptacle to enable said bag to be entrained, and where appropriate to be lowered down to the bottom of said receptacle.

2. A device according to claim 1, **characterised in that** said drive means (6₁, 6₂) are constituted by first rollers (6₁, 6₂) situated in said receptacle beneath said storage compartment (4), which said storage compartment (4) is located against the inside periphery of said receptacle (1) in such a manner as to define a top central orifice (1₂) of said receptacle (1) through which said waste (20) can be introduced into a said bag (2), and said first rollers (6₁, 6₂) are suitable for moving from two opposite sides (1₃, 1₄) of said receptacle (1) until they pinch said plastics film covering (2₁) coming from said compartment (4) in the centre region of said receptacle (1), and enable said bag to be driven and lowered to the bottom (1₁) of said receptacle (1) by rotating said first rollers (6₁, 6₂).

3. A device according to claim 1 or claim 2, **characterised in that** said first rollers (6₁, 6₂) are disposed in parallel, facing each other horizontally, and against or dose to two opposite sides (1₃, 1₄) of said receptacle (1), and are suitable for being moved mechanically in horizontal translation in a direction perpendicular to their horizontal axes from a disengaged position enabling waste to be introduced into said bag through said central open orifice (1) without coming into contact with the top margin of said bag, to a close-together position towards the centre of said receptacle in which they pinch said covering and enable it to be driven, and where appropriate to be closed.

4. A device according to one of claims 1 to 3, **characterised in that** said seal and cutter means (10₁, 10₂) enable the following steps to be performed:
- a) closing the open margin of said covering (2₁) in the form of a sock coming from said storage compartment (4) so as to make the bottom of a said bag (2) prior to lowering, it to the bottom (1₁) of said receptacle (1);
- b) dosing a bag (2) that is completely or partially filled with waste (20);
- c) preferably, separating a said bag (2) after it has been closed by sealing, by cutting said plastics film covering above the zone corresponding to the sealed closure of the top margin of said full bag;
- d) preferably piercing part of the top margin of a said bag (2) above said closure zone so as to constitute a handle (2₁) in the full bag that is to be removed; and
- e) closing the bottom end of the margin of the covering coming from said compartment (4) by heat-sealing above the zone that corresponds to said separation cut mentioned in step c), or where appropriate above said handle (2₁) mentioned in step d).

5. A device according to claim 4, **characterised in that** said drive means (6₁, 6₂) and said seal and cutter means (10₁, 10₂) are situated in the top portion of said receptacle (1) and are suitable for co-operating in such a manner as to be capable of sealing said plastics film so as to dose a bottom of a said bag (2) in said steps a) and e), prior to lowering said bag (2) to the bottom (1₁) of said receptacle (1), and where appropriate after or together with said closure of the top margin of a said full bag in step b), and where appropriate after said cuts of steps c) and d).

6. A device according to claims 1 to 5, **characterised in that** said heat-seal and hot-cutter means (10₁, 10₂) are suitable for performing said steps a) to e) simultaneously, and preferably comprise two heat-seal plates (10₁, 10₂) placed facing each other in parallel and suitable for moving from two opposite sides (1₃, 1₄) of said receptacle (1) into the centre region of said receptacle, pinching said plastics film covering (2₁) between said two heat-seal and hot-cutter plates (10₁, 10₂).

7. A device according to claims 5 and 6, **characterised in that** said heat-seal and hot-cutter plates (10₁, 10₂) are placed below said first drive rollers (6₁, 6₂) respectively, and are suitable for co-operating therewith so that when said two first drive rollers (6₁, 6₂) are rotated so as to enable, said bag to be placed at the bottom (1₁) of said receptacle (1), said heat-seal and hot-cutter plates (10₁, 10₂) are in a spaced-apart position so as to allow said bag (2) to pass through and be lowered between them.

8. A device according to claim 7, **characterised in that** said heat-seal and hot-cutter plates (10₁, 10₂) are disposed respectively beneath said first drive rollers (6₁, 6₂) and are secured thereto, said first rollers (6₁, 6₂) being mounted in flexible manner so that when they are In a position pinching a said covering, it is still possible to move said heat-seal and hot-cutter plates (10₁, 10₂) against each other in the centre of said receptacle (1) in order to perform said heat-sealing and said hot-cutting of said covering (2₁) pinched between said two prates (10₁, 10₂).

9. A device according to claims 1 to 8, **characterised in that** it includes compactor means (14₁, 14₂) suitable for applying pressure against the film constituting the bag (2) once it is partially or completely filled with waste (20), said pressure being applied to the outside of the bag.

10. A device according to claim 9, **characterised in that** said compactor means comprise pivotally-mounted compactor bars (14₁, 14₂) situated beneath said heat-seal and hot-cutter means (10₁, 10₂) and suitable for pivoting from a rest position in which said bars (14₁, 14₂) are disposed against respective opposite sides (1₃, 1₄) of said receptacle (1) to a tilted position obtained by pivoting about respective pivot axes (14₃, 14₄) situated at their bottom ends which are secured against said respective opposite sides (1₃, 1₄) of said receptacle (1) until the top ends of said bars (14₁, 14₂) reach the centre region of said receptacle (1).

11. A device according to claim 9 or claim 10, **characterised in that** said compactor, means (14₁, 14₂) is actuated automatically using a photoelectric cell or a sensor, as soon as a said bag (2) is more than half full, and preferably after each new introduction of waste (20) into said bag (2), and then when said bag (2) is completely full, said compactor means (14₁, 14₂) are maintained in the compacting position until after said heat-sealing and/or said hot-cutting for closing said full bag and, where appropriate, for separating it.

12. A device according to claim 8 or claim 9, **characterised in that** said compactor arms (14₁, 14₂) include flexible or semi-rigid strips tensioned across rigid frames (14₅) so that when said compactor Strips (14₁, 14₁) encounter said bag (2) filled with said incompressible waste (20), said compactor strips deform, thereby avoiding tearing said plastics bag, and said pivoting of said compactor strip is interrupted on encountering resistance corresponding to a predetermined compacting pressure.

13. A device according to one of claims 1 to 12, **characterised in that** it includes means (17, 18₁, 18₅) for opening and closing a central orifice (1₂) in the top portion of said receptacle (1) through which waste (20) is introduced into said bag (2), said opening and closing means (17) being controlled automatically by means of a photoelectric cell or a sensor so as to keep said receptacle (1) closed between two occasions on which waste (20) is introduced, and so as to cause said central orifice (1₂) to open when an article such as waste (20) is presented over the location corresponding to said central orifice (1₂).

14. A device according to claim 13, **characterised in that** said opening and dosing means (17) comprise a moving strip wound between two second rollers (18₁, 18₂) disposed respectively against two opposite sides (1₅, 1₆) of said receptacle (1) over said storage compartment (4), with movement of said strip (17) being obtained by rotating said second rollers (18₁, 18₂), said moving strip including an opening, preferably of substantially the same shape as said central orifice (1₂), so that when said opening coincldes with said central orifice (1₂) said receptacle is in an open position allowing waste (20) to be introduced, and when a solid portion of said strip (17) completely covers said top central orifice (1₂), said receptacle is in a closed position, thereby confining said waste inside said receptacle (1).

15. A device according to claims 1 to 14, **characterised in that** said bag (2) is put into place at the bottom (1₁) of said receptacle (1) inside a box (3), said box (3) being secured to at least a bottom portion (3₁) of one of the sides (1₅) of said receptacle (1), and said box resting on slider means enabling a said bag (2) to be removed by pulling said bottom portion of the side (1₃, 1₄) of the receptacle (1) that is secured to said box (3).

16. A device according to one of claims 1 to 15, **characterised in that** it is fitted with electronic means (22) enabling the various steps listed below to be controlled and synchronized as a function of information received from said photoelectric cells or sensors:
1. closing and opening said central orifice (1₂);
2. driving said plastics film covering (2₁) for forming the bag (2) so as to put into place at the bottom (1₁) of said receptacle (1);
3. performing said compacting steps using said compactor means (14₁, 14₂);
4. performing said sealing and cutting steps using said seal and cutter means (10₁, 10₂); and
5. interrupting the above steps in the event of a bag (2) being removed out from said receptacle (1).

17. A method of collecting waste with a device according to one of claims 1 to 16, **characterised in that** the following steps are performed in succession:
1. sealing and cutting said covering to form the bottom of a said bag using said seal and cutter means (10₁, 10₂);
2. driving said bag inside said receptacle, preferably to the bottom of said receptacle, using said drive means (6₁, 6₂);
3. putting said drive means (6₁, 6₂) in a disengagement position in which they define an opening at the top margin of the bag, enabling waste to be introduced therein;
4. opening said central orifice (1₂) using said closing and opening means (17, 18₁, 18₅) whenever waste is detected above said central orifice (1₂);
5. inserting said waste through said open central orifice (1₂), said waste being collected in the bottom of a said bag;
6. closing said central orifice (1₂) using said means (17, 18₁, 18₅) for closing and opening said central orifice (1₂) immediately after said waste has been introduced through said central orifice (1₂) opened in step 2;
7. where appropriate, compacting said bag using said compactor means (14₁, 14₂);
8. seating and cutting the top margin of said bag once full of waste using said seal and cutter means (10₁, 10₂); and
9. where appropriate, removing said bag from said receptacle.
